# FASCICULE DE BREVET EUROPEEN

(11) **EP 3 587 287 B1**
(45) Date de publication et mention de la délivrance du brevet: **21.04.2021**
(21) Numéro de dépôt: 19181532.3
(22) Date de dépôt: 20.06.2019
(51) Int. Cl.: B65B 31/04

(54) **DISPOSITIF ET PROCÉDÉ VISANT À RÉALISER UNE ATMOSPHÈRE CONTRÔLÉE AU NIVEAU DU CIEL GAZEUX D'UN RÉCIPIENT DE STOCKAGE D'UN PRODUIT**
VORRICHTUNG UND VERFAHREN ZUM HERSTELLEN EINER KONTROLLIERTEN ATMOSPHÄRE IN HÖHE DER GASPHASE EINES LAGERBEHÄLTERS EINES PRODUKTS
DEVICE AND METHOD DESIGNED FOR CREATING A CONTROLLED ATMOSPHERE IN THE GASEOUS LAYER OF A PRODUCT STORAGE CONTAINER

(30) Priorité: 29.06.2018 FR 1855986
(43) Date de publication de la demande: 01.01.2020
(73) Titulaire: L'Air Liquide, Societe Anomyme pour L'Etude et L'Exploitation des Procedes Georges Claude, 75007 Paris (FR); Air Liquide France Industrie, 75007 Paris (FR)
(72) Inventeur: PIOGER, Frédéric, 75007 PARIS (FR); CAZORLA, Patrick, 92227 Bagneux (FR)
(74) Mandataire: Air Liquide

(56) Documents cités:
- EP-B1- 2 129 582
- DE-A1- 2 936 417
- FR-A1- 2 971 234
- US-A1- 2010 294 395

## Description

La présente invention concerne le domaine des procédés d'inertage de récipients utilisés pour le stockage de produits alimentaires, ou pharmaceutiques ou encore cosmétiques etc... elle s'intéresse tout particulièrement au cas du stockage de liquides même si le stockage de produits pâteux ou solides peut également être adressé selon la présente invention.

Ces procédés visent en fait à réaliser une atmosphère contrôlée au niveau du ciel gazeux de tels récipients (on parle aussi dans cette industrie d' « espace de tête ») : atmosphère « contrôlée », signifiant le plus souvent, selon les produits visés, qu'elle est contrôlée vis-à-vis de sa teneur résiduelle en oxygène, et que l'atmosphère mise en place est «asséchée ».

On s'intéresse plus particulièrement dans ce qui suit à de tels procédés d'inertage du type où l'on injecte dans le ciel gazeux du récipient un gaz d'inertage tel que l'azote, le CO₂, ou encore l'argon, voire l'hélium, ou encore un mélange de tels gaz, et où, pendant cette injection, on évacue le gaz en excès par un orifice de purge du récipient, le récipient possédant une ouverture supérieure de section inférieure à la section du corps du récipient.

La littérature concernant de tels procédés d'inertage est abondante, notamment dans le domaine de l'oenologie, pour inerter des récipients de plusieurs dizaines ou centaines de litres. On pourra par exemple se reporter au document EP-851 026, au nom de la Demanderesse, qui concerne la mise en place d'un dispositif d'obturation du récipient, dispositif de structure particulière, permettant d'injecter le gaz de conditionnement en restant raccordé en continu sur une source gaz, tout en permettant l'évacuation du gaz en excès, structure particulière présentant deux passages concentriques pour l'arrivée du gaz d'inertage et l'évacuation du gaz en excès par un orifice de purge, la partie supérieure du tube d'injection étant entourée par la paroi latérale d'un raccord tubulaire, paroi latérale qui est pourvue de l'orifice de purge.

Les documents FR2971234A1, EP2129582A1, US2010294395A1 ou encore DE2936417A1 fournissent d'autres illustrations de ce domaine de l'inertage de récipients.

Or, il s'avère que dans certains domaines techniques comme la cosmétique ou la chimie fine, les utilisateurs sont amenés à stocker leurs produits dans des récipients de plus faible contenance, voire de très faible contenance. Ces produits, ou matières premières, souvent précieux et à forte valeur ajoutée (par exemple des huiles essentielles), ne sont utilisé(e)s qu'à faible dosage dans les compositions finales et doivent donc être protégés pendant leur temps de stockage contre l'oxydation et/ou l'humidité liée à la présence d'air dans le ciel gazeux. Il est donc apparu un besoin de proposer un système simple d'inertage de petits ou moyens volumes :
- sans que le récipient n'ait à être relié en permanence à une source de gaz et dont le bouchon d'origine pourra être conservé et repositionné entre deux utilisations ; un système d'inertage qui doit pouvoir être positionné sur le col d'un récipient donné du site utilisateur, pour réaliser l'inertage du ciel gazeux de ce récipient, reboucher ce récipient avec son bouchon d'origine jusqu'à une prochaine ouverture, un seul système devant pouvoir être utilisé sans modifications significatives pour tous ou quasi tous les récipients de ce type (faible volume) du site considéré (ce type de site peut comporter des dizaines de récipients en permanence) ; en d'autres termes, un système d'inertage qui doit pouvoir s'adapter à plusieurs diamètres de cols d'ouverture des récipients du site utilisateur.
- les récipients de petite et moyenne taille pouvant être manipulés facilement avec ou sans besoin de chariots ou autres engins de levage, le système d'inertage doit pouvoir être fixe, le récipient étant amené au poste d'inertage.
- un des objectifs est donc de maintenir une atmosphère adéquate dans le ciel gazeux entre deux prélèvements.
- selon un autre des objectifs visés ici, on souhaite pouvoir utiliser le poste d'inertage également comme poste de prélèvement de produit dans le récipient, dans des conditions permettant d'éviter une prise en air du produit pendant le transfert entre le récipient de stockage et le récipient receveur de la quantité prélevée.

Illustrons dans ce qui suit une procédure typique d'inertage pratiquée actuellement pour de tels petits récipients, ceci afin de mieux fixer les idées sur les considérations précédentes :
- un récipient rempli de produit (par exemple un récipient de 20 litres rempli d'une huile essentielle) est stocké et fermé avec son bouchon (bouchon permanent, bouchon d'origine);
- un opérateur du site ouvre le récipient pour prélever un volume de produit, par exemple pour introduire cette quantité prélevée dans une fabrication d'un produit cosmétique ;
- une fois la quantité prélevée, l'opérateur procède alors à l'inertage du ciel gazeux du récipient, avant re-fermeture avec son bouchon (bouchon permanent, bouchon d'origine) ;
- le récipient ainsi rebouché est stocké, ainsi inerté, jusqu'à une nouvelle utilisation c'est-à-dire un nouveau prélèvement, suivi d'un nouvel inertage, avant rebouchage etc...

Les sites utilisateurs mettent alors généralement en oeuvre plusieurs systèmes d'inertage, pour pouvoir s'adapter aux différents cols des récipients présents sur leur site.

Comme on le verra plus en détails dans ce qui suit, le système d'inertage conforme à la présente invention met en oeuvre un bouchon comprenant une voie/prise d'injection gaz et une voie/prise d'évacuation des surpressions, le bouchon est raccordé ou raccordable à une source de gaz, par exemple par un flexible afin de faciliter son utilisation.

Le bouchon pourra être de forme sensiblement conique, mais d'autres formes peuvent être adoptées de façon avantageuse, par exemple une forme crantée qui est très avantageuse pour s'adapter (tout comme la forme conique) à de nombreux types de récipients (formes conique et crantée illustrée en figure annexée).

Le bouchon (que l'on peut également appeler « embout ») sera avantageusement élaboré en inox, pour favoriser une bonne compatibilité avec les différents produits qui peuvent être concernés ainsi que pour une bonne facilité de nettoyage.

A titre illustratif, le débit injecté peut être réglé en sortie de la source gaz par une vanne de réglage ou encore par un système d'orifice calibré. Comme on l'illustrera ci-après, la forme sensiblement conique du bouchon ou encore une forme crantée permet alors de l'adapter (pour des dimensions adéquates du cône ou des crans) à une large gamme de diamètres du col d'ouverture des récipients.

A titre d'exemple, un cône de dimensions 35mm x 70mm avec un angle de l'ordre de 30° permettra sans difficultés de traiter des récipients de 40 à 65mm de diamètre de col, sans avoir à modifier les récipients, et tout en maintenant les fonctions indispensables d'injection du gaz et de purge des surpressions.

Toujours à titre illustratif, on peut envisager selon le site utilisateur de mettre en oeuvre non pas un seul dimensionnement de bouchon mais deux dimensionnements de bouchons, permettant de traiter une gamme de diamètres de col de récipient allant d'environ 20/25mm pour les plus étroits jusqu'à environ 95/100 mm pour les cols les plus larges. A titre illustratif, le premier bouchon aura pour dimensions 20/60 / H=68 mm, le second bouchon ayant pour dimensions 55/100 / H=77 mm. Comme on l'aura compris, ces exemples de dimensionnement ne sont qu'illustratifs, pour d'autres besoins de sites utilisateurs les dimensionnements seront adaptés en conséquence.

Le poste d'inertage proposé selon la présente invention se caractérise par ailleurs de la façon suivante :
- le poste d'injection est, en quelque sorte, inspiré d'une perceuse à colonne, par le fait qu'il comporte un élément amovible, solidaire d'une colonne fixe, élément amovible verticalement grâce à l'action sur un levier d'abaissement/relèvement dudit élément, d'une position "haute - hors remplissage" à une position "basse - en remplissage", position basse où le système est inséré dans le récipient à remplir;
- le poste d'injection, est adapté, outre pour injecter une atmosphère adéquate dans le ciel gazeux du récipient, également pour réaliser le prélèvement de produit, au moment souhaité par l'utilisateur, grâce à une action de pressurisation au gaz (par exemple à l'azote ou à l'argon), ce qui permet de transférer le produit du récipient de stockage à un autre récipient receveur, et ainsi éviter une prise en air du produit pendant le transfert.

Les caractéristiques du poste conforme à l'invention permettent dès lors au site utilisateur de l'utiliser soit uniquement pour l'inertage du ciel gazeux soit pour purger le ciel gazeux du récipient puis ensuite effectuer un prélèvement par pressurisation du réservoir, ce qui évite la manipulation de containers souvent délicate.

La présente invention concerne alors un dispositif visant à réaliser une atmosphère contrôlée au niveau du ciel gazeux d'un récipient de stockage d'un produit, comprenant un bouchon, pouvant être introduit à l'intérieur du col d'ouverture du récipient, le bouchon étant muni d'un tube d'injection descendant, destiné à être relié à une source de gaz, et étant également muni d'une voie d'évacuation des surpressions, le dispositif comprenant un élément amovible, solidaire d'une colonne fixe, élément amovible verticalement grâce à l'action sur un levier d'abaissement/relèvement dudit élément, d'une position "haute - hors remplissage" à une position "basse - en remplissage", position basse où le système est inséré dans le récipient à remplir, le dispositif étant adapté, outre pour injecter une atmosphère adéquate dans le ciel gazeux du récipient, également pour réaliser le prélèvement du produit stocké dans le récipient, grâce à une action de pressurisation au gaz permettant de transférer le produit du récipient de stockage à un autre récipient receveur, par la présence de moyens de fermeture de la voie d'évacuation quand le dispositif est en phase de prélèvement.

Comme on l'a souligné plus haut, le poste d'injection, est adapté, outre pour injecter une atmosphère adéquate dans le ciel gazeux du récipient, également pour réaliser le prélèvement de produit, au moment souhaité par l'utilisateur, grâce à une action de pressurisation au gaz (par exemple à l'azote ou à l'argon), ce qui permet de transférer le produit du récipient à un autre récipient receveur, et ainsi éviter une prise en air du produit pendant le transfert, la voie d'évacuation des surpression étant alors fermée quand le dispositif est en phase de prélèvement.

L'invention concerne également un procédé visant à réaliser une atmosphère contrôlée selon la revendication 4.

La pressurisation pourra être réalisée en utilisant la voie d'arrivée de gaz d'inertage.

On parle dans la présente demande de « bord supérieur » ou de « col d'ouverture » du récipient, ce que l'on doit entendre, comme il apparaitra clairement à l'homme du métier, comme l'ouverture supérieure du récipient par laquelle s'effectue le remplissage à l'aide du produit stocké, avant que ce récipient ne soit bien entendu fermé par un moyen quelconque et notamment par un bouchon permanent.

L'invention sera mieux comprise à l'aide des figures annexées où :
- la figure 1 annexée est une vue partielle et schématique en coupe montrant un bouchon conique conforme à l'invention, inséré dans le col d'un récipient et muni de différents moyens d'injection de gaz, et d'évacuation de surpressions, ou encore de prise d'analyse de gaz ;
- la figure 2 annexée illustre le cas d'un bouchon cranté convenant pour la mise en œuvre de l'invention ;
- la figure 3 annexée est une vue partielle et schématique en coupe (vues (a) et (b) de côté, vue (c) de face) montrant un dispositif conforme à l'invention.

On reconnait sur la figure 1 le bouchon 1 de forme sensiblement conique qui est partie intégrante du dispositif revendiqué, pouvant être introduit à l'intérieur du col d'ouverture d'un récipient 2 de stockage à inerter (la partie supérieure d'un récipient est ici schématisée de façon très partielle pour fixer les idées), le bouchon étant muni d'un tube 3 d'injection descendant, destiné à être relié en sa partie amont à une source de gaz (par exemple de l'azote, ou encore du CO2 ou tout autre gaz ou mélange utilisé dans ce type d'application), et étant également muni d'une voie 4 d'évacuation des surpressions (vers un évent), le mode de réalisation représenté ici permettant également le raccordement de la voie 4 à un analyseur 5. Et l'on conçoit bien dès lors à l'examen de cette figure que selon les caractéristiques du cône, qui bien sur par conception peuvent être choisies très avantageusement pour couvrir une large gamme de cols, selon ces caractéristiques donc un tel dispositif pourra entrer dans de très nombreux cols de récipients de façon parfaitement étanche.

La figure 1 illustre par ailleurs la présence d'une voie 6 de prélèvement, l'évent 4 est alors fermé en cas de prélèvement.

La figure 2 annexée illustre le cas d'un bouchon cranté convenant pour la mise en œuvre de l'invention . Et l'on conçoit bien ici également à l'examen de cette figure que selon les caractéristiques de ces crans, cet embout permettra de couvrir une large gamme de cols.

La figure 3 permet de visualiser, grâce à ses vues a) b) et c), un dispositif conforme à l'invention, et notamment la présence de la colonne fixe 10, de l'élément amovible 11 (en position haute/hors remplissage a), en position basse/remplissage b), en position basse et en vue de face c)), ainsi que la présence du levier 12, solidaire de l'élément 11.

On note la présence à l'extrémité de l'élément 11 d'un bouchon conique 1, et en vue « X » sur le côté de la figure la schématisation des différentes tailles de bouchons coniques utilisable sur cet exemple.

On a évoqué ci-dessus les problématiques techniques de l'art antérieur et les objectifs que la présente invention se fixait, mais on peut évoquer ci-dessous d'autres avantages associés à la structure de dispositif présentement revendiquée et notamment :
- la solution proposée est une solution en poste fixe, qui permet de s'adapter et d'inerter tous les récipients du site, notamment après chaque prélèvement de produit ;
- la sécurité de l'ensemble est remarquable, on peut notamment prévoir l'arrêt automatique de l'injection quand l'embout n'est plus en contact avec le récipient. Et le fait que tout soit regroupé dans le système à colonne libère les mains de l'opérateur quand précédemment celui-ci devait tenir le bouchon, l'analyseur, la vanne d'injection etc.....
- on peut prévoir que l'injection est déclenchée par contact entre l'injecteur et le récipient (système à ressort ou clapet), et dès que l'opérateur relâche le levier qui permet de descendre l'ensemble d'injection, l'injection de gaz est arrêtée et l'ensemble remonte en butée haute.

Selon ce mode de réalisation très sécurisé, l'opérateur devra donc maintenir le contact injecteur/récipient tout au long de l'inertage.

Pendant l'injection de gaz l'opérateur peut visualiser la teneur résiduelle en O₂ sur un afficheur (5 sur la figure 3) en façade du système.

## Revendications

1. Dispositif visant à réaliser une atmosphère contrôlée au niveau du ciel gazeux d'un récipient (2) de stockage d'un produit, comprenant un bouchon (1), pouvant être introduit à l'intérieur du col d'ouverture du récipient, le bouchon étant muni d'un tube d'injection descendant (3), destiné à être relié à une source de gaz, et étant également muni d'une voie (4) d'évacuation des surpressions, **se caractérisant en ce que** :
- le bouchon (1) est également muni d'une voie de prélèvement (6) ;
- le dispositif comprend un élément amovible (11), solidaire d'une colonne fixe (10), élément amovible verticalement grâce à l'action sur un levier (12) d'abaissement/relèvement dudit élément, d'une position "haute - hors remplissage" à une position "basse - en remplissage", position basse où le bouchon peut être inséré dans le récipient à remplir, le bouchon étant situé à l'extrémité de l'élément amovible;
- le dispositif comprend des moyens de fermeture de la voie d'évacuation ; et **en ce que**
- le dispositif est adapté, outre pour injecter une atmosphère adéquate dans le ciel gazeux du récipient, également pour réaliser le prélèvement du produit stocké dans le récipient, grâce à une action de pressurisation à l'aide d'un gaz tel l'azote ou l'argon, permettant de transférer le produit du récipient de stockage à un autre récipient receveur, par la mise en œuvre desdits moyens de fermeture de la voie d'évacuation quand le dispositif est en phase de prélèvement.

2. Dispositif selon la revendication 1, **se caractérisant en ce que** le bouchon est de forme sensiblement conique ou de forme crantée.

3. Dispositif selon la revendication 1 ou 2, **se caractérisant en ce que** le bouchon est élaboré en inox.

4. Procédé visant à réaliser une atmosphère contrôlée au niveau du ciel gazeux d'un récipient (2) de stockage d'un produit, **se caractérisant en ce que** l'on injecte un gaz dans le ciel à l'aide d'un dispositif d'injection conforme à l'une des revendications 1 à 3, et **en ce que** l'injection de gaz intervient avant ou après une opération de prélèvement dudit produit stocké dans le récipient, opération de prélèvement comprenant une action de pressurisation de l'intérieur du récipient à l'aide d'un gaz tel l'azote ou l'argon, permettant de transférer le produit du récipient de stockage à un autre récipient receveur, et **en ce que** durant l'opération de prélèvement, ladite voie d'évacuation est fermée.

## Patentansprüche

1. Vorrichtung zum Herstellen einer kontrollierten Atmosphäre im Bereich des Gasraumes eines Behälters (2) zur Lagerung eines Produkts, welche einen Stopfen (1) umfasst, der ins Innere des Öffnungshalses des Behälters eingeführt werden kann, wobei der Stopfen mit einem nach unten führenden Einspritzrohr (3) versehen ist, das dazu bestimmt ist, mit einer Gasquelle verbunden zu werden, und außerdem mit einem Druckablasskanal (4) versehen ist, **dadurch gekennzeichnet, dass**:
- der Stopfen (1) außerdem mit einem Entnahmekanal (6) versehen ist;
- die Vorrichtung ein verstellbares Element (11) umfasst, das mit einer feststehenden Säule (10) fest verbunden ist, wobei das Element durch die Betätigung eines Hebels (12) zum Absenken/Anheben des Elements vertikal verstellbar ist von einer Position "oben - kein Füllbetrieb" zu einer Position "unten - im Füllbetrieb", wobei in der unteren Position der Stopfen in den zu füllenden Behälter eingesetzt werden kann, wobei sich der Stopfen am Ende des verstellbaren Elements befindet;
- wobei die Vorrichtung Mittel zum Schließen des Ablasskanals umfasst; und dadurch, dass
- die Vorrichtung, außer zum Einspritzen einer geeigneten Atmosphäre in den Gasraum des Behälters, auch dazu eingerichtet ist, die Entnahme des in dem Behälter gelagerten Produkts mittels einer Aktion der Druckbeaufschlagung mithilfe eines Gases wie etwa Stickstoff oder Argon durchzuführen, die es ermöglicht, das Produkt vom Lagerungsbehälter in einen anderen, aufnehmenden Behälter umzufüllen, durch den Einsatz der Mittel zum Schließen des Ablasskanals, wenn sich die Vorrichtung in einer Entnahmephase befindet.

2. Vorrichtung nach Anspruch 1, **dadurch gekennzeichnet, dass** der Stopfen von einer im Wesentlichen konischen Form oder von gerippter Form ist.

3. Vorrichtung nach Anspruch 1 oder 2, **dadurch gekennzeichnet, dass** der Stopfen aus Edelstahl hergestellt ist.

4. Verfahren zum Herstellen einer kontrollierten Atmosphäre im Bereich des Gasraumes eines Behälters (2) zur Lagerung eines Produkts, **dadurch gekennzeichnet, dass** mithilfe einer Vorrichtung zur Einspritzung gemäß einem der Ansprüche 1 bis 3 ein Gas in den Raum eingespritzt wird, und dadurch, dass die Einspritzung von Gas vor oder nach einem Vorgang der Entnahme des in dem Behälter gelagerten Produkts erfolgt, wobei der Entnahmevorgang eine Aktion der Druckbeaufschlagung des Inneren des Behälters mithilfe eines Gases wie etwa Stickstoff oder Argon umfasst, die es ermöglicht, das Produkt vom Lagerungsbehälter in einen anderen, aufnehmenden Behälter umzufüllen, und dadurch, dass während des Entnahmevorgangs der Ablasskanal geschlossen ist.

## Claims

1. Device intended for producing a controlled atmosphere at the gas overhead of a container (2) for storing a product, comprising a plug (1) which can be introduced inside the opening neck of the container, the plug being provided with a descending injection tube (3), intended to be connected to a gas source, and also being provided with an overpressure discharge line (4), **characterized in that**:
- the plug (1) is also provided with a draw-off line (6) ;
- the device comprises a movable element (11), which is secured to a fixed column (10), said element being movable vertically, by acting on a lever (12) for lowering/raising said element, from an "upper - non-filling" position to a "lower - filling" position, in which lower position the plug can be inserted into the container to be filled, the plug being situated at the end of the movable element;
- the device comprises means for closing the discharge line; and **in that**
- the device is adapted, in addition to injecting an appropriate atmosphere into the gas overhead of the container, also to effect the drawing-off of the product stored in the container by virtue of a pressurization action with the aid of a gas such as nitrogen or argon, allowing the product to be transferred from the storage container to another receiving container, by operating said means for closing the discharge line when the device is in the drawing-off phase.

2. Device according to Claim 1, **characterized in that** the plug has a substantially conical shape or a notched shape.

3. Device according to Claim 1 or 2, **characterized in that** the plug is made of stainless steel.

4. Method intended for producing a controlled atmosphere at the gas overhead of a container (2) for storing a product, **characterized in that** a gas is injected into the overhead with the aid of an injection device according to one of Claims 1 to 3, and **in that** the gas injection occurs before or after an operation of drawing off said product stored in the container, said drawing-off operation comprising an action of pressurizing the interior of the container with the aid of a gas such as nitrogen or argon, allowing the product to be transferred from the storage container to another receiving container, and **in that**, during the drawing-off operation, said discharge line is closed.
